# EUROPÄISCHE PATENTSCHRIFT

(11) **EP 4 212 685 B1**
(45) Veröffentlichungstag und Bekanntmachung des Hinweises auf die Patenterteilung: **14.08.2024**
(21) Anmeldenummer: 22211274.0
(22) Anmeldetag: 04.12.2022
(51) Int. Cl.: E04G 11/38, E04G 11/50, E04G 11/48

(54) **DECKENTISCH ZUR WENIGSTENS TEILWEISEN SCHALUNG EINER BETONDECKE**
FLOOR TABLE FOR AT LEAST PARTIALLY SHUTTERING A CONCRETE FLOOR
TABLE DE PLAFOND POUR LE COFFRAGE AU MOINS PARTIEL D'UN PLANCHER EN BÉTON

(30) Priorität: 13.01.2022 DE 102022100754
(43) Veröffentlichungstag der Anmeldung: 19.07.2023
(73) Patentinhaber: PERI SE, 89264 Weißenhorn (DE)
(72) Erfinder: Reitz, Georg, 89264 Weißenhorn (DE)
(74) Vertreter: Frey, Sven Holger

(56) Entgegenhaltungen:
- EP-A1- 3 333 341
- WO-A1-2006/070604
- WO-A1-2010/108997
- WO-A1-2013/098158
- WO-A2-2012/058696
- DE-U1- 20 318 912

## Beschreibung

Die Erfindung betrifft einen Deckentisch zur wenigstens teilweisen Schalung einer Betondecke.

Aus der Praxis ist es bekannt, Schalelemente zur Herstellung von Betondecken einzusetzen. Dabei kommen insbesondere Rahmentafelschalelemente oder Paneels zum Einsatz, die zumindest teilweise eine Form zum Einfüllen von flüssigem Beton bilden. Nach dem Aushärten des Betons werden die Schalelemente entfernt.

Mithilfe von Schalelementen können Decken flexibel gestaltet werden, da die Deckenschalung aus vielen einzelnen Schalelementen zusammengesetzt wird. Um großflächige Decken schnell betonieren zu können, hat es sich auch bei großen Raumhöhen bewährt, Deckentische einzusetzen, die eine große Schalfläche und gegebenenfalls ein Untergestell aufweisen. Die Justierung kann von unten erfolgen. An den Deckentischen können bereits Randabsicherungen montiert sein. Die Deckentische sind im Regelfall komplett vormontiert und müssen mit dem Kran an den Einsatzort transportiert werden. Die Deckentische werden nach dem Aushärten der frisch betonierten Decke mit einer Umsetzgabel oder dergleichen auf das nächste Stockwerk gebracht. Die Demontage kann in der Regel nur mittels Umsetzgabeln und offenen Deckenrändern erfolgen.

Die DE 10 2016 204 633 A1 betrifft ein Deckentisch zur teilweisen Schalung einer Betondecke. Der Deckentisch weist zumindest ein Schalelement, insbesondere mehrere Schalelemente auf, das/die zerstörungsfrei an einem Untergestell des Deckentischs montierbar und von dem Untergestell demontierbar ist/sind. Der Deckentisch weist ein Trägerskelett auf, an dem zumindest ein Schalelement, insbesondere mehrere Schalelemente angeordnet ist/sind. Das Trägerskelett kann mehrere Streben aufweisen, die zerstörungsfrei miteinander verbindbar und voneinander trennbar ausgebildet sind. Vorzugsweise weist das Trägerskelett ein Paar, insbesondere parallel zueinander verlaufender, Hauptträger auf, an denen ein Paar Randträger und zumindest ein zwischen den Randträgern angeordneter Mittelträger angeordnet sind. Randträger und Mittelträger verlaufen vorzugsweise parallel zueinander. Das Dokument betrifft weiterhin eine Deckenschalung mit einem solchen Deckentisch.

Nachteilig an den bekannten Deckentischen ist, dass sie nur sperrig zu transportieren und unflexibel einsetzbar sind. Die Schalelemente bzw. Paneele liegen relativ ungeschützt auf dem Trägerskelett auf. Einzelne Deckenschalungspaneele können - beispielsweise bei einer Beschädigung - nicht ohne weiteres entfernt werden. Eventuell muss sogar der ganze Deckentisch demontiert werden, um ein einzelnes Paneel auszutauschen. Dies erhöht die Instandhaltungskosten. Darüber hinaus sind eine aufwendige Logistik und hohe Krankapazitäten bzw. eine hohe Kranauslastung erforderlich. Dadurch wird die Wirtschaftlichkeit negativ beeinträchtigt.

Die WO 2012/058696 A2 betrifft eine Struktur einer verstärkten Schalungsplatte, die eine Kunststoff-Schalungsplatte, einen verstärkten Rahmen, der abnehmbar an der Rückseite oder Unterseite der Schalungsplatte angebracht ist, und eine Rahmenbefestigungseinrichtung zum Befestigen des Rahmens an der Schalungsplatte umfasst.

Die WO 2006/070604 A1 betrifft eine Deckenschalungseinheit, bestehend aus einer Tragrahmeneinheit mit einem Tragrahmen, einem Paar Säuleneinheiten, von denen jede ein Paar Säulen umfasst, die an beiden Enden der unteren Flächenteile des Tragrahmens in horizontaler Längsrichtung drehbar angeordnet sind, sowie Längeneinstellmitteln, die an den unteren Endteilen der Säulen angeordnet sind und Streben zum Verbinden der Säulen mit dem Stützrahmen und einer Schalungsflachplatte, die auf der Oberseite des Stützrahmens installiert ist.

In der EP 3 333 341 A1 ist eine Vorrichtung zur Handhabung einer Schalungsplatte beschrieben.

Die DE 203 18 912 U1 offenbart einen Schaltisch mit einer Schalhaut, die an mehreren Querträgern befestigt ist, und zumindest zwei Jochträgern aus Stahl, an denen die Querträger befestigt sind, und die entlang im Wesentlichen ihrer gesamten Länge in regelmäßigen Abständen mit Bohrungen versehen sind, mittels derer Verbindungsköpfe, die der Verbindung mit Stützen dienen, an jeweils einem einzigen Jochträger angebracht und entlang im Wesentlichen der gesamten Länge des Jochträgers anbringbar sind.

Der vorliegenden Erfindung liegt die Aufgabe zugrunde, einen Deckentisch der eingangs erwähnten Art zu schaffen, welcher die Nachteile des Standes der Technik vermeidet, und bei welchem insbesondere eine geringe Beschädigungsquote der einzelnen Schalelemente erreichbar ist und geringere Instandhaltungskosten erforderlich sind.

Diese Aufgabe wird erfindungsgemäß durch einen Deckentisch gemäß Anspruch 1, zur wenigstens teilweisen Schalung einer Betondecke gelöst, welcher wenigstens umfasst:
- wenigstens ein Schalelement mit einem Schalelementrahmen und einer an dem Schalelementrahmen angeordneten Schalhaut;
- ein Trägerskelett;
- wenigstens eine als Behältnis ausgeführte Aufnahmeeinrichtung mit einem insbesondere umlaufenden Außenrahmen und einem Boden, welche auf dem Trägerskelett lösbar befestigt ist und in welcher das wenigstens eine Schalelement lösbar aufgenommen ist.

Durch die erfindungsgemäßen Maßnahmen ist es möglich, einzelne Schalelemente bzw. Paneele relativ leicht auszutauschen bzw. auszuwechseln. Dadurch, dass die Aufnahmeeinrichtung einen insbesondere umlaufenden Außenrahmen und einen Boden aufweist, können einzelne Deckenschalungspaneele darin integriert, insbesondere form- und kraftschlüssig mit der Aufnahmeeinrichtung verbunden werden. Durch den Boden können die Paneele nicht herausfallen. Durch die seitliche Aufkantung der Aufnahmeeinrichtung bzw. der Kassetten werden die darin liegenden Schalelemente z. B. vor mechanischer Einwirkung geschützt. Die Paneele selbst sind auswechselbar, wodurch eine geringe Beschädigungsquote zu erwarten ist. Die damit einhergehenden geringeren laufenden Instandhaltungskosten steigern die Wirtschaftlichkeit. Durch die Möglichkeit der Verwendung von bereits existierenden Standardteilen bei Tragkonstruktionen und Deckensystempaneelen ist das Investitionsrisiko vergleichsweise gering. Große Mengen von Deckentischen können mit hoher Auslastung in Bauhöfen oder in Mietparks eingesetzt werden, da die Aufnahmeeinrichtungen bzw. Modulkassetten vorbestückt vorgehalten und einfach auf das Trägerskelett bzw. die Tragkonstruktion des Deckentischs lösbar aufgebracht, insbesondere geklipst werden können. Hierdurch kann eine schnelle Verfügbarkeit erreicht werden. Sonach ist ein einfaches Ein- und Ausschalen von großflächigen Flachdecken in Ortbeton in der Fläche oder auch nur am Deckenrand, mit und ohne Randunterzügen möglich. Mit dem erfindungsgemäßen System kann nahtlos nach innen ins Bauwerk oder zwischen den Deckentischen mit Einzelpaneelen sowie am Deckenrandeck eines Gebäudes mit dem auf der Baustelle hergestellten Eckkanttisch geschalt werden. Es wird eine hohe Oberflächenqualität am Beton erreicht, die durch die saubere Aneinanderreihung von mehreren gleichartigen Schalelementen durch die saubere Fugenteilung wesentlich harmonischer als bei bisherigen marktüblichen Deckentisch- oder Filigrandecken ist. Bei einem Schalelement kann es sich insbesondere um ein Rahmentafelschalelement oder Paneel handeln. Die Schalelemente können einen Schalelementrahmen und eine an dem Schalelementrahmen angeordnete Schalhaut aufweisen. Die Paneele können eine Größe von 2 m 2 × 1 m bzw. 2 m x 66,6 cm oder 1 m × 1 m bzw. 1 m × 66,6 cm aufweisen. Die Verbindung der Paneele mit der Tragkonstruktion bzw. mit dem Trägerskelett kann über ein Einschub-/Klicksystem erfolgen. Die möglichen vorfertigbaren und im Straßenverkehr transportierbaren Deckentischgrößen betragen: Längen 400 cm, 500 cm, 600 cm und Breiten: 133 cm, 167 cm, 200 cm, 233 cm, 267 cm, 300 cm und ca. 400 cm (auf der Baustelle gefertigt).

Mit der Erfindung kann einer hoher Auslastungsgrad erzielt werden. Die Kassetten können leer am Bauhof/Mietpark effektiv gestapelt werden. Die Paneele können einzeln verwendet werden und nur bei Bedarf in die Aufnahmeeinrichtungen oder Kassetten eingelegt werden. Es ergibt sich des Weiteren ein hoher Vorfertigungsgrad: Die Kassetten können im Bauhof/Mietpark mit Paneelen sehr schnell bestückt werden. Die Zeiten für die Montage, den Umbau und vor allem die Demontage auf der Baustelle reduzieren sich somit auf ein Minimum. Von Baustellen zurückkommende, zu reinigende oder zu reparierende Kassetten und Paneele können ohne Kran ausgebaut, gewechselt und saniert werden. Dies ist mit Standardreinigungsanlagen möglich. In den Aufnahmeeinrichtungen sind die Paneele rundum durch einen stabilen Rahmen geschützt und somit kaum reparaturanfällig. Die Paneele können mit allen gängigen und modernen Schalhäuten versehen werden. Die Deckentische können untereinander mit einer Standardklemme verbunden werden. Dadurch werden höchste optische Ansprüche an die Betonoberfläche ermöglicht. Ein großer Tisch mit beispielsweise 600 cm x 300 cm kann bei Standarddeckenstärken von bis zu 35 cm mit nur vier Hochlastdeckenstützen eingesetzt werden. Durch die erfindungsgemäßen Maßnahmen kann auf dem Bauhof bzw. Mietpark der Vorfertigungsgrad erhöht werden. Durch die Verwendung von Standardpaneelen, eine hohe Auslastung, hohe Qualitäten und schnelle Schaltzeiten können angesichts immer knapper werdenden qualifizierten Personals, Lagermöglichkeiten, Montagemöglichkeiten, Krankapazitäten und Transportlademetern sehr große Vorteile erzielt werden.

Der erfindungsgemäße Deckentisch kann Teil einer Deckenschalung sein und wenigstens eine Stütze aufweisen, welche an einer dem wenigstens einen Schalelement bzw. der wenigstens einen Aufnahmeeinrichtung abgewandten Unterseite des Trägerskeletts des Deckentischs, insbesondere in Aufnahmen bzw. Tischköpfen eingebracht wird. Das Trägerskelett kann einen ersten Hauptträger und einen dazu beabstandeten zweiten Hauptträger aufweisen, wobei die Längsachse des ersten Hauptträgers parallel zur Längsachse des zweiten Hauptträgers verläuft. Die Hauptträger können dabei aus Metall, zum Beispiel Stahl gefertigt sein. Die Hauptträger werden in der Praxis auch als Stahlriegel bezeichnet. Auf den Hauptträgern können zusätzlich noch erste und zweite Randträger sowie Mittelträger vorhanden sein, wobei die Längsachsen der Randträger senkrecht zu den Längsachsen der Hauptträger verlaufen und die Längsachsen der Mittelträger parallel zu den Längsachsen der Randträger verlaufen.

Der Boden der wenigstens einen Aufnahmeeinrichtung kann als Gitterboden ausgeführt sein.

Die Kassette bzw. Aufnahmeeinrichtung kann einen Gitterunterboden aufweisen, damit die Schalelemente oder Paneele nicht herausfallen. Durch die integrierten Bodengitter können die Deckentische auch ohne Paneele aufgebaut werden. Des Weiteren können die Paneele falls erforderlich sicher gewechselt werden oder durch Einlegen von Trägern einen Sichtbeton-Tischrost mit eingelegten Holz- oder Kunststoffträgern und Sichtbeton-Schalungsplatten erstellt werden. Der Gitterboden ermöglicht zusätzlich beim Stapeln oder im Einsatz den Ablauf von Flüssigkeiten, beispielsweise Wasser.

Die wenigstens eine Aufnahmeeinrichtung ist als Behältnis ausgeführt und kann kassettenförmig oder wannenförmig bzw. insbesondere als Kassette oder Wanne ausgeführt sein. Die Kassette oder Wanne kann beispielsweise aus Kunststoff oder Metall gefertigt sein.

Mehrere auf dem Trägerskelett befestigte Aufnahmeeinrichtungen können miteinander verbunden sein.

Die wenigstens eine Aufnahmeeinrichtung oder der Außenrahmen der wenigstens einen Aufnahmeeinrichtung kann auf dem ersten Hauptträger und dem zweiten Hauptträger des Trägerskeletts lösbar befestigt sein und diese miteinander lösbar verbinden.

Hierzu können die Aufnahmeeinrichtungen auf die Hauptträger aufgeschoben und entsprechend arretiert werden. Zwischen den einzelnen Aufnahmeeinrichtungen bzw. Kassetten können Verbindungselemente oder dergleichen vorhanden sein.

Die wenigstens eine Aufnahmeeinrichtung weist ein Verriegelungssystem auf, welches zur lösbaren Fixierung des wenigstens einen Schalelements, insbesondere des Schalelementrahmens des wenigstens einen Schalelements in der Aufnahmeeinrichtung ausgelegt ist.

Durch diese Maßnahmen können einzelne Deckenpaneele leicht mit einem Entriegelungsverfahren ausgewechselt werden.

In dem Außenrahmen der wenigstens einen Aufnahmeeinrichtung sind eine oder mehrere Öffnungen zum insbesondere manuellen Lösen der Verriegelung vorhanden. Durch derartige Löseöffnungen können entsprechende Verriegelungselemente gelöst und die Verriegelung des entsprechenden Paneels aufgehoben werden.

Das Verriegelungssystem weist ein über ein Federelement mit der Aufnahmeeinrichtung verbundenes erstes Befestigungselement, insbesondere einen Sicherungshaken oder eine Sicherungsklinke auf, welches dazu ausgelegt ist, in eine korrespondierende Aussparung auf einer ersten Seite des wenigstens einen Schalelements oder des Schalelementrahmens des wenigstens einen Schalelements einzugreifen.

Dadurch kann eine einfache Möglichkeit zur Herstellung einer Verriegelung durch einen Sicherungshaken, welcher in eine angepasste Aussparung des Paneels eingreift, geschaffen werden.

Das Federelement kann als Zugfeder ausgebildet sein.

Das Verriegelungssystem kann ferner ein mit der Aufnahmeeinrichtung verbundenes zweites Befestigungselement, insbesondere einen Sicherungskeil oder dergleichen, aufweisen, welches dazu ausgelegt ist, in eine korrespondierende Aussparung auf einer, der ersten Seite gegenüberliegenden, zweiten Seite des wenigstens einen Schalelements oder des Schalelementrahmens des wenigstens einen Schalelements einzugreifen.

Somit wird in Verbindung mit dem ersten Befestigungselement ein zweites Befestigungselement vorgeschlagen, wobei auf beiden Seiten des Paneels eine sichere Verriegelung erfolgen kann.

Vorteilhafte Ausgestaltungen und Weiterbildungen der Erfindung ergeben sich aus den Unteransprüchen.

Nachfolgend ist anhand der Zeichnungen prinzipmäßig ein Ausführungsbeispiel der Erfindung beschrieben.

In den Figuren sind funktionsgleiche Elemente mit denselben Bezugszeichen versehen.

Es zeigt:
- Figur 1: Eine Draufsicht auf einen erfindungsgemäßen Deckentisch von oben;
- Figur 2: eine seitliche Ansicht des erfindungsgemäßen Deckentischs;
- Figur 3: eine Vorderansicht des erfindungsgemäßen Deckentischs;
- Figur 4: eine vereinfachte Schnittansicht entlang der Linie A-A aus Figur 3;
- Figur 5: Detailansichten der Schnittdarstellung aus Figur 4; und
- Figur 6: eine weitere stark vereinfachte Vorderansicht des erfindungsgemäßen Deckentischs.

Figur 1 zeigt eine Draufsicht auf einen erfindungsgemäßen Deckentisch 1 zur wenigstens teilweisen Schalung einer nicht dargestellten Betondecke, welcher wenigstens ein Schalelement 2 mit einem nicht dargestellten Schalelementrahmen und einer an dem Schalelementrahmen angeordneten Schalhaut 2a aufweist.

Wie aus Figur 2 ersichtlich, weist der Deckentisch 1 ferner ein Trägerskelett 3 umfassend einen ersten Hauptträger 3a und einen in Figur 3 dargestellten zweiten Hauptträger 3b auf, wobei die Längsachse des ersten Hauptträgers 3a parallel zu der Längsachse des zweiten Hauptträgers 3b verläuft (siehe Figur 3). In Figur 2 sind Stützen 4 angedeutet, welche in Aufnahmen 5 bzw. Tischköpfen der Hauptträger 3a, 3b aufgenommen sind.

Wie aus Figur 2 weiter ersichtlich, weist der Deckentisch 1 wenigstens eine Aufnahmeeinrichtung 6 bzw. wenigstens eine Kassette auf, welche auf dem Trägerskelett lösbar befestigt ist und in welcher das wenigstens eine Schalelement 2 lösbar aufgenommen ist. Die wenigstens eine Aufnahmeeinrichtung 6 ist mit einem insbesondere umlaufenden Außenrahmen 6a und einem, insbesondere als Gitterboden ausgeführten Boden 6b versehen (siehe Figur 4). Die wenigstens eine Aufnahmeeinrichtung 6 ist als Behältnis, insbesondere als Kassette oder Wanne ausgeführt und kann beispielsweise aus Metall oder Kunststoff gebildet sein.

Wie aus Figur 2 ferner ersichtlich, können mehrere auf dem Trägerskelett 3 befestigte Aufnahmeeinrichtungen 6, insbesondere über ein vereinfacht dargestelltes Verbindungselement 7 miteinander verbunden sein.

Wie in Figur 3 gezeigt, kann die wenigstens eine Aufnahmeeinrichtung 6 oder der Außenrahmen 6a der wenigstens einen Aufnahmeeinrichtung 6 auf dem ersten Hauptträger 3a und dem zweiten Hauptträger 3b des Trägerskeletts 3 lösbar befestigt sein und diese miteinander lösbar verbinden.

Die wenigstens eine Aufnahmeeinrichtung 6 weist ein Verriegelungssystem 8 auf, welches zur lösbaren Fixierung des wenigstens einen Schalelements 2, insbesondere des Schalelementrahmens 2b des wenigstens einen Schalelements in der Aufnahmeeinrichtung 6 ausgelegt ist (siehe Figuren 3 bis 6). Wie aus den Figuren 3 bis 6 ersichtlich, sind in dem Außenrahmen 6a der wenigstens einen Aufnahmeeinrichtung 6 eine oder mehrere Öffnungen 6c zum Lösen der Verriegelung vorhanden.

Das Verriegelungssystem 8 weist ein über ein Federelement 8c mit der Aufnahmeeinrichtung 6 verbundenes erstes Befestigungselement 8a, insbesondere ein Sicherungshaken oder eine Sicherungsklinke, auf, welches dazu ausgelegt ist, in eine korrespondierende Aussparung 2c auf einer ersten Seite 9 des wenigstens einen Schalelements 2 oder des Schalelementrahmens 2b des wenigstens einen Schalelements 2 einzugreifen. Das Federelement 8c kann als Zugfeder ausgebildet sein. Eine Klapprichtung der Schalelemente 2 bzw. Paneele ist in Figur 4 vereinfacht mit Pfeilen 10 angedeutet.

Wie aus den Figuren 4 und 5 näher ersichtlich, weist das Verriegelungssystem 8 ferner ein mit der Aufnahmeeinrichtung 6 verbundenes zweites Befestigungselement 8b, insbesondere einen Sicherungskeil oder dergleichen auf, welches dazu ausgelegt ist, in eine korrespondierende Aussparung 2d auf einer, der ersten Seite 9 gegenüberliegenden, zweiten Seite 11 des wenigstens einen Schalelements 2 oder des Schalelementrahmens 2b des wenigstens einen Schalelements 2 einzugreifen.

Das Verriegelungssystem 8 ist in Figur 5 näher dargestellt.

Figur 6 zeigt in einer stark vereinfachten Vorderansicht des Deckentischs 1 eine Möglichkeit zur lösbaren Befestigung der wenigstens einen Aufnahmeeinrichtung 6 auf den ersten und den zweiten Hauptträgern 3a, 3b. Unter anderem sind die Schalelemente 2 und die Hauptträger 3a, 3b in Figur 6 nur gestrichelt angedeutet. Dabei kann die wenigstens eine Aufnahmeeinrichtung 6 auf die Hauptträger 3a, 3b aufgeschoben werden, wobei ein Aufschiebelement 12a und ein Arretierungselement 12b für die lösbare Befestigung sorgen.

### Bezugszeichenliste:

- 1: Deckentisch
- 2: Schalelement
- 2a: Schalhaut
- 2b: Schalelementrahmen
- 2c: Aussparung des Schalelements
- 2d: Aussparung des Schalelements
- 3: Trägerskelett
- 3a: erster Hauptträger
- 3b: zweiter Hauptträger
- 4: Stütze
- 5: Aufnahmen der Hauptträger
- 6: Aufnahmeeinrichtung
- 6a: Außenrahmen
- 6b: Boden
- 6c: Öffnung im Außenrahmen
- 7: Verbindungselement
- 8: Verriegelungssystem
- 8a: erstes Befestigungselement
- 8b: zweites Befestigungselement
- 8c: Federelement
- 9: erste Seite des Schalelements
- 10: Pfeil für Klapprichtung
- 11: zweite Seite des Schalelements
- 12a: Aufschiebelement
- 12b: Arretierungselement

## Patentansprüche

1. Deckentisch (1) zur wenigstens teilweisen Schalung einer Betondecke, wenigstens umfassend:
- wenigstens ein Schalelement (2) mit einem Schalelementrahmen (2b) und einer an dem Schalelementrahmen (2b) angeordneten Schalhaut (2a);
- ein Trägerskelett (3);
- wenigstens eine Aufnahmeeinrichtung (6) mit einem insbesondere umlaufenden Außenrahmen (6a) und einem Boden (6b), welche auf dem Trägerskelett (3) lösbar befestigt ist, in welcher das wenigstens eine Schalelement (2) lösbar aufgenommen ist, und welche ein Verriegelungssystem (8) aufweist, das zur lösbaren Fixierung des wenigstens einen Schalelements (2), insbesondere des Schalelementrahmens (2b) des wenigstens Schalelements (2) in der Aufnahmeeinrichtung (6) ausgelegt ist,
- wobei in dem Außenrahmen (6a) der wenigstens einen Aufnahmeeinrichtung (6) eine oder mehrere Öffnungen (6c) zum Lösen der Verriegelung vorhanden sind,
**dadurch gekennzeichnet, dass** die wenigstens eine Aufnahmeeinrichtung (6) als Behältnis ausgeführt ist und dass das Verriegelungssystem (8) ein über ein Federelement (8c) mit der Aufnahmeeinrichtung (6) verbundenes erstes Befestigungselement (8a) aufweist, welches dazu ausgelegt ist, in eine korrespondierende Aussparung (2c) auf einer ersten Seite (9) des wenigstens einen Schalelements (2) oder des Schalelementrahmens (2b) des wenigstens einen Schalelements (2) einzugreifen.

2. Deckentisch (1) nach Anspruch 1, wobei das Trägerskelett (3) einen ersten Hauptträger (3a) und einen dazu beabstandeten zweiten Hauptträger (3b) aufweist, wobei die Längsachse des ersten Hauptträgers (3a) parallel zu der Längsachse des zweiten Hauptträgers (3b) verläuft.

3. Deckentisch (1) nach Anspruch 1 oder 2, wobei der Boden (6b) der wenigstens einen Aufnahmeeinrichtung (6) als Gitterboden ausgeführt ist.

4. Deckentisch (1) nach Anspruch 1, 2 oder 3, wobei die wenigstens eine Aufnahmeeinrichtung (6) als Kassette oder Wanne ausgeführt ist.

5. Deckentisch (1) nach einem der Ansprüche 1 bis 4, wobei mehrere auf dem Trägerskelett (3) befestigte Aufnahmeeinrichtungen (6) miteinander verbunden sind.

6. Deckentisch (1) nach einem der Ansprüche 2 bis 5, wobei die wenigstens eine Aufnahmeeinrichtung (6) oder der Außenrahmen (6a) der wenigstens einen Aufnahmeeinrichtung (6) auf dem ersten Hauptträger (3a) und dem zweiten Hauptträger (3b) des Trägerskeletts (3) lösbar befestigt ist und diese miteinander lösbar verbindet.

7. Deckentisch (1) nach einem der Ansprüche 1 bis 6, wobei das erste Befestigungselement (8a) ein Sicherungshaken oder eine Sicherungsklinke ist.

8. Deckentisch (1) nach Anspruch 7, wobei das Federelement (8c) als Zugfeder ausgebildet ist.

9. Deckentisch (1) nach Anspruch 7 oder 8, wobei das Verriegelungssystem (8) ferner ein mit der Aufnahmeeinrichtung (6) verbundenes zweites Befestigungselement (8b), insbesondere einen Sicherungskeil oder dergleichen, aufweist, welches dazu ausgelegt ist, in eine korrespondierende Aussparung (2d) auf einer, der ersten Seite (9) gegenüberliegenden, zweiten Seite (11) des wenigstens einen Schalelements (2) oder des Schalelementrahmens (2b) des wenigstens einen Schalelements (2) einzugreifen.

## Claims

1. Slab table (1) for at least partial formworking of a concrete slab, at least comprising:
- at least one formwork element (2) having a formwork element frame (2b) and a formwork skin (2a) arranged on the formwork element frame (2b);
- a carrier skeleton (3);
- at least one receiving device (6) having an in particular circumferential outer frame (6a) and a base (6b) that is detachably fastened to the carrier skeleton (3), in which the at least one formwork element (2) is detachably received, the receiving device (6) having a locking system (8) that is designed for detachably fixing the at least one formwork element (2), and in particular the formwork element frame (2b) of the at least formwork element (2), in the receiving device (6),
- wherein one or more openings (6c) for releasing the lock are present in the outer frame (6a) of the at least one receiving device (6),
**characterized in that** the at least one receiving device (6) is designed as a container and **in that** the locking system (8) has a first fastening element (8a) connected to the receiving device (6) via a spring element (8c), which first fastening element is designed to engage in a corresponding recess (2c) on a first side (9) of the at least one formwork element (2) or of the formwork element frame (2b) of the at least one formwork element (2).

2. Slab table (1) according to claim 1, wherein the carrier skeleton (3) has a first main girder (3a) and a second main girder (3b) spaced apart therefrom, wherein the longitudinal axis of the first main girder (3a) runs parallel to the longitudinal axis of the second main girder (3b).

3. Slab table (1) according to claim 1 or 2, wherein the base (6b) of the at least one receiving device (6) is designed as a lattice base.

4. Slab table (1) according to claim 1, 2, or 3, wherein the at least one receiving device (6) is designed as a cassette or trough.

5. Slab table (1) according to one of claims 1 to 4, wherein several receiving devices (6) fastened to the carrier skeleton (3) are connected to one another.

6. Slab table (1) according to one of claims 2 to 5, wherein the at least one receiving device (6) or the outer frame (6a) of the at least one receiving device (6) is detachably fastened to the first main girder (3a) and the second main girder (3b) of the carrier skeleton (3) and detachably connects these to one another.

7. Slab table (1) according to one of claims 1 to 6, wherein the first fastening element (8a) is a securing hook or a securing catch.

8. Slab table (1) according to claim 7, wherein the spring element (8c) is designed as a tension spring.

9. Slab table (1) according to claim 7 or 8, wherein the locking system (8) further has a second fastening element (8b), and in particular a securing wedge or the like, connected to the receiving device (6), which second fastening element is designed to engage in a corresponding recess (2d) on a second side (11) of the at least one formwork element (2) or of the formwork element frame (2b) of the at least one formwork element (2), which second side is opposite the first side (9).

## Revendications

1. Table de plafond (1) pour le coffrage au moins partiel d'un plancher en béton, comprenant au moins :
- au moins un élément de coffrage (2) avec un cadre d'élément de coffrage (2b) et une peau de coffrage (2a) disposée sur le cadre d'élément de coffrage (2b) ;
- un squelette de soutien (3) ;
- au moins un dispositif de réception (6) avec un cadre extérieur (6a) particulièrement circonférentiel et un fond (6b), qui est fixé de manière amovible sur le squelette de soutien (3), dans lequel au moins un élément de coffrage (2) est reçu de manière amovible, et qui présente un système de verrouillage (8), qui est conçu pour la fixation amovible dudit au moins un élément de coffrage (2), en particulier du cadre d'élément de coffrage (2b) dudit au moins un élément de coffrage (2) dans le dispositif de réception (6),
- où dans le cadre extérieur (6a) dudit au moins un dispositif de réception (6) se trouvent une ou plusieurs ouvertures (6c) pour déverrouiller le verrou,
**caractérisée en ce que**, ledit au moins un dispositif de réception (6) est conçu comme un conteneur et **en ce que**
le système de verrouillage (8) présente un premier élément de fixation (8a) relié au dispositif de réception (6) par l'intermédiaire d'un élément de ressort (8c), qui est conçu pour s'engager dans une cavité (2c) correspondante sur un premier côté (9) dudit au moins un élément de coffrage (2) ou du cadre d'élément de coffrage (2b) dudit au moins un élément de coffrage (2).

2. Table de plafond (1) selon la revendication 1, dans laquelle le squelette de soutien (3) présente un premier support principal (3a) et un second support principal (3b) espacé de celui-ci, dans laquelle l'axe longitudinal du premier support principal (3a) est parallèle à l'axe longitudinal du second support principal (3b).

3. Table de plafond (1) selon la revendication 1 ou 2, dans laquelle le fond (6b) dudit au moins un dispositif de réception (6) est réalisé sous forme de fond grillagé.

4. Table de plafond (1) selon la revendication 1, 2 ou 3, dans laquelle ledit au moins un dispositif de réception (6) est réalisé sous forme de cassette ou de cuve.

5. Table de plafond (1) selon l'une des revendications 1 à 4, dans laquelle plusieurs dispositifs de réception (6) fixés au squelette de soutien (3) sont reliés les uns aux autres.

6. Table de plafond (1) selon l'une des revendications 2 à 5, dans laquelle ledit moins un dispositif de réception (6) ou le cadre extérieur (6a) dudit au moins un dispositif de réception (6) est fixé de manière amovible au premier support principal (3a) et au second support principal (3b) du squelette de soutien (3) et les relie de manière amovible l'un à l'autre.

7. Table de plafond (1) selon l'une des revendications 1 à 6, dans laquelle le premier élément de fixation (8a) est un crochet de sécurité ou un loquet de sécurité.

8. Table de plafond (1) selon la revendication 7, dans laquelle l'élément de ressort (8c) est conçu comme un ressort de traction.

9. Table de plafond (1) selon la revendication 7 ou 8, dans laquelle le système de verrouillage (8) présente en outre un second élément de fixation (8b), en particulier une cale de sécurité ou similaire, relié au dispositif de réception (6), qui est conçu pour s'engager dans une cavité (2d) correspondante sur un deuxième coté (11) opposé au premier côté (9) dudit au moins un élément de coffrage (2) ou du cadre d'élément de coffrage (2b) dudit au moins un élément de coffrage (2).
